# EUROPÄISCHE PATENTSCHRIFT

(11) **EP 1 128 907 B1**
(45) Veröffentlichungstag und Bekanntmachung des Hinweises auf die Patenterteilung: **26.03.2003**
(21) Anmeldenummer: 99952750.0
(22) Anmeldetag: 11.11.1999
(51) Int. Cl.: B01L 3/02, B65D 43/16

(54) **BEHÄLTER MIT EINEM DURCH DRUCKBETÄTIGUNG AUSLÖSBAREN VERSCHLUSS**
CONTAINER WITH A CLOSURE THAT CAN BE PRESSURE-RELEASED
COFFRET POURVU D'UNE FERMETURE LIBERABLE PAR APPLICATION D'UNE PRESSION

(30) Priorität: 12.11.1998 DE 19852165
(43) Veröffentlichungstag der Anmeldung: 05.09.2001
(73) Patentinhaber: Mettler-Toledo GmbH, 8606 Greifensee (CH)
(72) Erfinder: DURNER, Roland, CH-8006 Zürich (CH); GIETENBRUCH, Matthias, CH-8107 Buchs (CH)
(86) Internationale Anmeldenummer: IB9901821
(87) Internationale Veröffentlichungsnummer: WO00029113

(56) Entgegenhaltungen:
- EP-A- 0 628 484
- EP-A- 0 815 875
- DE-C- 19 742 493
- US-A- 4 238 049
- US-A- 4 314 651
- US-A- 5 441 702

## Beschreibung

Die Erfindung bezieht sich auf einen Behälter nach dem oberbegriff des Anspruches 1. Dabei sei der Ausdruck "Laborgeräte" im allgemeinsten sinne verstanden, so dass er Küvetten, Laborröhrchen, Pipettenspitzen, aber auch zahnbohrer usw. umfasst. Solche Geräte müssen einerseits relativ dicht abgeschlossen aufbewahrt werden, anderseits sollen sie unter den besonderen Bedingungen eines Labors oder dergleichen leicht zugänglich sein. Die besonderen Bedingungen bringen es mit sich, dass die Bedienungsperson oft nur eine Hand zur Verfügung hat, um den Behälter - in der sprache des Labor-Fachpersonals Box genannt - zu öffnen und sich zutritt zu ihrem Inneren zu verschaffen. Beispielsweise hält die eine Hand eine Pipette, zu der eine Pipettenspitze aus der Box entnommen werden soll. Dazu kommt, dass solche Behälter - oder eben Boxen - häufig eine relativ kleine Standfläche besitzen, oft aber auch noch zur aufrechten Aufnahme der jeweiligen Laborgeräte relativ hoch und damit nicht sehr stabil sind.

Das Dokument EP-A-0.815.875 offenbart einen Behälter zur Aufnahme mehrerer Laborgeräte, mit einem von Wänden umgebenen, über eine Öffnung von oben zugänglichen Aufnahmeraum und einem den Aufnahmeraum abschließenden Deckel, sowie einem durch Druckbetätigung auslösbaren Verschluß zur Verriegelung des Deckels.

Daher liegt der Erfindung die Aufgabe zugrunde, trotz einer allenfalls gegebenen Instabilität eine erleichterte Bedienung zu schaffen und dabei dennoch all jene Bedingungen zu schaffen, die von einer solchen Box zu fordern sind, insbesondere soll die Box mittels einer Hand zu öffnen bzw. zu schliessen sein.

Erfindungsgemäss gelingt dies durch die kennzeichnenden Merkmale des Anspruches 1. Denn eine Druckbedienung von oben wirkt sich im allgemeinen auf die feste Unterlage der Box aus, so dass ein umfallen oder Verrutschen nicht zu befürchten ist. Wenn nun der verschluss so ausgebildet ist, dass er mittels der Druckbedienung sowohl zu öffnen als auch zu schliessen ist, wird tatsächlich eine Einhandbedienung gewährleistet. Für eine im Laborbetrieb bedienungsfreundliche Betätigung ist es vorteilhaft, wenn der Verschluss einen um ein Gelenk schwenkbaren Hebel aufweist, der mit einem in eine Gegenrast an wenigstens einer der Wandungen eingreifenden Rastelement verbunden ist. So lässt sich am einfachsten eine einhändige Druckbedienung verwirklichen.

Eine bevorzugte Ausführungsform sieht eine zweiarmige wippe vor, deren einer Arm den verschliessenden Hebel und deren anderer Arm oberhalb des Deckels verläuft und als Druckhebel den abgegrenzten Bereich für die Druckbetätigung zum Entriegeln bildet.

Der Einsatz eines elastischen Elements, das den Hebel in Richtung des Eingriffs der beiden für den Verschluss sorgenden Rasterelemente belastet, beugt der Gefahr eines mehr zufälligen Aufspringens als Folge von Erschütterungen oder dergleichen vor. Er unterstützt zudem das sichere Einrasten, wenn durch Druck auf den verschluss oder den Deckel ausserhalb des abgegrenzten Bereichs Deckel und Wände wieder verriegelt werden sollen. Die notwendig etwas höhere Druckkraft zum öffnen wird vom Bediener subjektiv eher als angenehm empfunden.

Eine weitere Bedienungserleichterung ergibt sich, wenn mindestens ein elastisches Element zum wenigstens teilweise öffnen des Deckels bei Druckbetätigung des verschlusses vorgesehen ist. Dadurch wird also mit der Druckbedienung nicht nur der verschluss betätigt, sondern gleichzeitig auch der Deckel geöffnet.

Im Prinzip sind Deckel bekannt, die auf eine Schachtel, Dose oder dergleichen aufsetzbar sind. In einem solchen Falle wären besondere Vorkehrungen zu treffen, um ein gleichzeitiges öffnen und schliessen an allen seiten sicherzustellen, was stets die Gefahr des Verklemmens mit sich bringt. Deshalb ist es bevorzugt - obgleich an sich bekannt - wenn der Deckel durch eine scharnieranordnung mit einer der wände des Behälters verbunden ist.

wenn nun eine solche scharnieranordnung zugleich mit dem oben erwähnten elastischen Element vorgesehen werden soll, so wäre es an sich denkbar, mindestens ein elastisches Element nahe der scharnieranordnung anzubringen, so dass der Deckel nach dem Lösen seines verschlusses infolge des notwendigerweise wegen des kurzen Hebelarms am Deckel stark bemessenen elastischen Elementes ruckartig aufspringt. Es wurde oben jedoch bereits erwähnt, dass Boxen dieser Art relativ instabil sein mögen, weshalb ein solcher Ruck nicht erwünscht wäre. Deshalb ist es bevorzugt, wenn das elastische Element im Bereiche der der Scharnieranordnung abgekehrten Seite des Deckels angeordnet ist.

Auch hier könnte das elastische Element etwa zu beiden Seiten des Deckels vorgesehen werden, doch ist es für die Herstellung günstiger, wenn das elastische Element etwa mittig, der Scharnieranordnung gegenüberliegend angeordnet ist.

Gerade für den gedachten Zweck wird es in vielen Anwendungen vorteilhaft sein, wenn eine Dichtungsanordnung zwischen der öffnung des Aufnahmeraumes und dem Deckel vorgesehen ist. Eine solche Dichtungsanordnung kann in an sich bekannter Weise wenigstens zum Teil labyrinthdichtungsartig mit am Deckel und an den die Öffnung begrenzenden wandungen ausgebildeten übergreifenden Rändern ausgebildet sein. selbstverständlich sind auch andere Lösungen denkbar, beispielsweise ein den Rand eines in die Box eingesetzten Trägers, Behälters, Trays oder Korbes überdeckendes und sich beim schliessen eng an dessen Rand anpressendes elastisches Dichtungselement, wie eine Gummiplatte. Die Labyrinthdichtung ist aber deshalb vorzuziehen, weil es in vielen Fällen erwünscht sein mag, die Box heiss zu desinfizieren oder zu sterilisieren und elastische Dichtungselemente der erwähnten Art dafür meist wenig geeignet sind.

Eben für solche Anwendungen, bei denen an ein Desinfizieren oder Sterilisieren gedacht ist, ist es günstig, wenn im Bereiche der öffnung wenigstens eine verriegelungseinrichtung zum verriegeln eines in den Aufnahmeraum eingesetzten Trays, Korbes oder dergleichen mit Abteilen für jedes der Laborgeräte vorgesehen ist. Es kann dann die Gesamtheit der Laborgeräte einfach entnommen und in einen Desinfektionsapparat oder auch in ein die darin enthaltenden Proben analysierendes oder mischendes Gerät eingebracht werden, wobei die Reinigung der Box vereinfacht wird.

Ebenfalls von vorteil für die eben genannten zwecke ist es, wenn Deckel und Wandungen aus hitzebeständigem Kunststoff, wie einem Polycarbonat, bestehen, der beispielsweise Temperaturen bis 200°c auszuhalten vermag.

Einerseits wurde oben gesagt, dass solche Boxen gegebenenfalls instabil sein können, anderseits ist es zum Lagern oft erwünscht, wenn mehrere Boxen auf kleinem Raum untergebracht werden können. Um dabei den Halt der einzelnen Boxen zu verbessern ist es bevorzugt, dass zwei einander gegenüberliegende wände, insbesondere eine Wandung und der Deckel, einander ergänzende Ausnehmungen und vorsprünge zum sicheren stapeln zweier einander benachbarter Boxen aufweisen. Theoretisch könnten solche einander ergänzende Ausnehmungen und vorsprünge auch an den seitenwänden angebracht sein, doch müssten dann für einen festen Halt vermutlich ineinandergreifende verzahnungen vorgesehen werden, die die Herstellung erschweren, weshalb die Anordnung am Deckel und der ihm gegenüberliegenden Bodenwandung bevorzugt ist.

Weitere Einzelheiten der Erfindung ergeben sich an Hand der nachfolgenden Beschreibung eines in der zeichnung schematisch dargestellten Ausführungsbeispieles. Es zeigen:
- Fig. 1: eine Perspektivansicht einer erfindungsgemässen Box;
- Fig. 2: einen schnitt nach einer vertikalebene entlang der
Linie II-II der Fig. 1 unter weglassung der
Zwischenwände des Troges oder Korbes;
- Fig. 2A: eine weitere schnittansicht der Box;
- Fig. 3: eine Stirnansicht auf den Deckel und den verschluss der Box im sinne des Pfeils III der Fig. 1 und 2;
- Fig. 4A, B: ein weiteres Ausführungsbeispiel für einen verschluss gemäss der Erfindung, wobei die Fig. 4A einen etwa der Fig. 2 entsprechenden Teilschnitt durch den Bereich des Verschlusses und die Fig. 4B eine teilweise Perspektivansicht in grösserem Massstab zur veranschaulichung der Funktion des Verschlusses darstellt, und
- Fig. 5: einen der Fig. 4A ähnlichen schnitt durch ein drittes Ausführungsbeispiel.

Fig. 1 zeigt einen Behälter 1 - Box genannt - zur Aufnahme von kleinen Laborgeräten, wie Pipettenspitzen 2, die in einem Träger 3, einem Trog oder Korb, mit Unterteilungswänden 4 zur Bildung je eines kleinen Faches zur Aufnahme einer einzigen Pipettenspitze 2 untergebracht sind. Seitlich des aus einem Kunststoff, beispielsweise einem hitzeverträglichen Polycarbonat oder Polysulfonat bestehenden Troges oder Korbes ragt zu beiden seiten je ein mitgespritzter elastischer Lappen 5 hoch, der eine nach aussen gekehrte Klinke 6 trägt, die beim Einsetzen des Troges oder Korbes 3 in die Box 1 hinter einem (in Fig. 2 dargestellten) vorsprung 6a an der Innenfläche der seitenwandung 7 der Box 1 einklinkt und damit den Trog oder Korb fest, aber lösbar (durch Druck des jeweiligen Federlappens 5 nach innen) mit der Box 1 verbindet. Die Ausführung aus einem hitzebeständigen Kunststoff wird besonders wichtig sein, wenn es sich beim Trog oder Korb um einen sogenannten Tray, d. h. in diesem Fall einen Träger 3 für Pipettenspitzen, handelt, der üblicherweise samt seinem Inhalt in einen Desinfektionsapparat gebracht werden soll. übrigens kann es vorteilhaft sein, wenn auch die Box 1 oder mindestens ein allenfalls einer Hitzebehandlung zum Desinfizieren oder Sterilisieren ausgesetzter Teil, aus hitzebeständigem Kunststoff, wie einem Polycarbonat oder einem Polysulfonat besteht. Ein solcher Kunststoff wird im allgemeinen etwa 200°C ohne schaden überstehen.

wie Fig. 2 zeigt mag es vorteilhaft sein, wenn der Träger 3 in einem Abstand von einer Bodenwandung 8 der Box 1 gehalten wird. Dies kann durch einen den Träger 3 unterstützenden sockel 9 erfolgen. Er besteht bevorzugt aus zwei Randverdickungen der einander gegenüberliegenden wandungen der Box 1, nämlich an der vorderwand 10 und der Hinterwand 11. Der sockel könnte aber auch als mindestens ein vorsprung oder wenigstens eine Noppe am Boden 8, z. B. verteilt über dessen Fläche, ausgebildet sein. In jedem Falle ist so der Träger 3 nach oben hin durch die verklinkung 6, 6a und nach unten hin durch den sockel 9 im wesentlichen unbeweglich in der Box 1 festgesetzt.

Bei der verwendung eines Trays, welcher nicht korbförmig sondern plattenförmig ausgestaltet ist, können an den Innenflächen der wandungen vorspringende Rippen 9a in der Weise angeordnet sein, dass an deren oberen Enden 9b der Tray aufliegt, wie es in Figur 2A dargestellt ist. Die Rippen 9a können einstückig mit den Innenwandungen verbunden sein.

wie Fig. 1 des weiteren veranschaulicht ist, besitzt die Box 1 einerseits mindestens drei, hier aber vier Füsse 12 (nur drei sind sichtbar) und anderseits Ausnehmungen 13 an ihrem Deckel 14. Die Ausnehmungen 13 sind so geformt, dass sie die Füsse 12 einer auf dem Deckel 14 gestapelten weiteren Box fest aufzunehmen vermögen, so dass sich stapel solcher Boxen 1 bilden lassen.

Für Laborgeräte ist es oft wesentlich, dass sie abgedichtet in der Box 1 untergebracht werden. zu diesem zweck kann die untersichtfläche des Deckels 14a (vgl. Fig. 2) mit einem vorzugsweise elastischen Dichtungsmaterial versehen werden, das mindestens so ausgebildet ist, dass es gegen den oberen Rand 3a des Troges 3 zu liegen kommt, gegebenenfalls einfach als über im wesentlichen die gesamte Fläche 14a sich erstreckende Dichtungsplatte. Einfacher - und im allgemeinen ausreichend - ist es jedoch, wenn eine Labyrinthdichtung zwischen dem Deckel 14 und den wänden 7, 10 und 11 ausgebildet ist. Dies kann im Querschnitt mit einander überlappenden Rändern so ausgeführt sein, wie dies in Fig. 2 an Hand eines Randes 14b des Deckel und eines Randes 10a der Wandung 10 dargestellt ist. wie Fig. 1 zeigt, laufen diese einander überlappenden Ränder auch im Bereiche der oberkanten der Seitenwände 7 durch. Weitere Massnahmen zur Abdichtung verbleibender spalte werden nachstehend unter Bezugnahme auf die Beschreibung des verschlusses ersichtlich.

Der in den Fig. 1 bis 3 dargestellte Verschluss 15 weist einen Klinkenhebel 16 auf, der um eine aus den Fig. 2 und 3 ersichtliche Gelenkachse 17 schwenkbar ist, zweckmässig definiert durch einen Abstand sichernde Lagerwangen 18 (Fig. 2), wobei die Lagerwangen 18 an dem Klinkenhebel 16 einstückig angeordnet sein können. Der Klinkenhebel 16 besitzt an seinem freien Ende eine gegen die vorderwand 10 der Box und einen daran vorgesehenen Rastvorsprung 19 gerichtete Klinke 20 (Fig. 2). Selbstverständlich könnte an stelle des vorsprunges 19 auch eine entsprechende Ausnehmung bzw. Öffnung in der Wand 10 vorgesehen sein, doch wäre diese dann wieder abzudichten, weshalb der vorsprung 19 günstiger ist. Aus demselben Grund ist es bevorzugt, wenn die Klinke 20 an einem Hebel 16 des Verschlusses 15 angeordnet ist, obwohl sie an sich auch an der Seite der Wandung 10 vorgesehen werden könnte.

Die besonderen Verhältnisse eines Laborbetriebes machen es vorteilhaft, den Verschluss 15 so auszugestalten, dass er durch einhändige Druckbedienung zu öffnen, aber auch zu schliessen ist. Man braucht sich nur vorzustellen, dass die Bedienungsperson mit einer Hand eine Pipette oder den Antriebs- und Anschlussteil für einen zahnbohrer hält und mit der anderen Hand eine Pipettenspitze oder einen Bohrer aus der Box entnehmen soll.

zu diesem zweck wird der Klinkenhebel 16 bevorzugt durch einen mit ihm einen winkel einschliessenden Druckhebel 21 zu einer um die Gelenkachse 17 kippende verschlusswippe ergänzt. Die Druckbedienung erfolgt dabei, wie aus Fig. 2 hervorgeht, entgegen dem Drucke einer Blattfeder 22, die vorzugsweise als aus dem Material des Deckels 14 gebildetes, über eine Einschnürung 23 (d.h. eine linienartige Schwächung des Kunststoffmaterials, hier in Form einer Nut) mit dem Deckel 14 verbundenes Flachteil einstückig ausgebildet ist. zur Verringerung der Reibung liegt der Druckhebel 21 nur mit einem Fortsatz 21a an der Blattfeder 22 auf und wird von dieser derart im uhrzeigersinn (bezogen auf Fig. 2) belastet, dass die gegen die wand 10 zu abgerundete Klinke 20 in Richtung auf den vorsprung 19 hin belastet wird. Ein Druck auf den in Form des Hebels 21 abgegrenzten Bereich des Verschlusses 15 klinkt sie daher aus und bewirkt ein Lösen der verbindung zwischen dem Deckel 14 und der wand 10. Aus Abdichtungsgründen kann es vorteilhaft sein, wenn unter der als Kunststoff-Flachteil ausgebildeten Blattfeder 22 ein, hier schräger, wandabschnitt 14c läuft, der einerseits die Druckbewegung der Verschlusswippe begrenzt und anderseits den zwischen ihr und dem Deckelmaterial verbleibenden spalt 24 abdeckt. Alle übrigen Spalte werden vorteilhaft einfach dadurch abgedeckt, dass die verschlusswippe, wie ersichtlich, relativ breit und die Spalte überdeckend ausgebildet ist. Das Schliessen und verriegeln des Deckels 14 erfolgt ebenfalls durch einhändige Druckbedienung, nämlich auf die Oberseite des Deckels 14 oder an der Vorderkante der Wippe am verschluss 15, also ausserhalb des abgegrenzten Bereichs des Hebels 21, worauf die Klinke 20 unter der wirkung der Blattfeder 22 in der in Fig. 2 gezeigten Stellung hinter dem vorsprung 19 einschnappt.

Um die Handhabung weiter zu erleichtern und ein automatisches Abheben des Deckels 14 von den Wänden 7, 10 und 11 herbeizuführen, ist es einerseits vorteilhaft, wenn der Deckel 14 nicht von der Box 1 entfernbar, sondern mit ihr bzw. mit einer der wandungen, nämlich der Rückwand 11, über eine Scharnieranordnung mit einer Gelenkachse 25 verbunden ist. Diese scharnieranordnung kann einen nach oben geführten Scharnierstreifen 26 und einen durch den Deckel 14 hindurch nach unten ragenden Streifen 27 zur Abdichtung des scharnierspaltes 28 umfassen. Eine andere Scharnieranordnung 25'-27' ist in Figur 2A dargestellt. sie besteht aus einem am Deckel 14 einstückig angeordneten vorsprung 25', der um eine Achse 26' drehbar in dem Vorsprung 27' der Hinterwand 11 gelagert ist. Nun ist es leicht, ein elastisches Element, wie eine Abhebfeder, vorzusehen, die den Deckel 14 nach der oben geschilderten Druckbedienung wenigstens teilweise automatisch öffnet. An sich kann dies durch mindestens eine schenkelfeder im Bereich der scharnieranordnung 25-27 geschehen, doch muss dann die Schenkelfeder angesichts des kurzen Hebelarms kräftig genug bemessen sein, um den Deckel 14 zu heben, so dass die Gefahr besteht, dass er derart ruckartig aufspringt, dass die Hantierung behindert ist oder gar die bei nicht sehr grosser Grundfläche relativ hohe Box 1 umgeworfen wird.

Aus diesem Grund ist es bevorzugt, wenn das elastische Element im Bereiche der der scharnieranordnung 25-27 abgekehrten Seite des Deckels 14 angeordnet ist, wo es mit einem grösseren Hebelarm (bezogen auf die Achse 25) zusammenwirkt. Besonders günstig ist es, wenn das elastische Element etwa mittig, der scharnieranordnung 25-27 gegenüberliegend, also hier im Bereiche des ebenfalls mittig angeordneten verschlusses 15, angeordnet ist. An sich ist aber klar, dass die Erfindung keineswegs auf einen mittig angeordneten verschluss 15 eingeschränkt ist, wenn sich auch versteht, dass auch diese Anordnung zur Erleichterung der Bedienung beiträgt, weil andernfalls entweder zwei seitliche Verschlussorgane vorgesehen werden oder ein einziges Betätigungsorgan für symmetrisch angeordnete verschlüsse vorgesehen werden müssten. Eine Blattfeder 29 als das eben genannte elastische Element ist nur sehr schematisch aus Fig. 2, deutlicher aber aus Fig. 3 zu erkennen, auf die nun Bezug genommen wird.

Aus der eine seitenansicht auf die vorderwand 14d des Deckels 14 bildenden Fig. 3 ist ersichtlich, dass der Deckel 14 mindestens einen, in dieser Ausführung symmetrisch zur Mitte zwei, Einlegeschlitz(e) 30 zur Aufnahme der das elastische Element mindestens zum Teil bildenden Blattfeder 29 aufweist. Denn das elastische Element zum Anheben des Deckels 14 kann gegebenenfalls auch noch eine weitere Feder oder ein weiteres elastisches Element umfassen, wie etwa die bereits erwähnte elastische, auf den Rand 3a (Fig. 2) gepresste Dichtung, die bei Entriegelung des Verschlusses 15 selbstverständlich auch zum Anheben des Deckels 14 beitragen könnte.

Die schlitze 30 sind so lang bzw. die Blattfeder 29 derart bemessen, dass sie beim Aufsetzen und verriegeln des Deckels 14 an der übrigen Box 1 mindestens zum Teil in die Einlegeschlitze 30 ausweichen kann. Falls die schlitze 30 kürzer bemessen werden, erfolgt die Ausweichbewegung der Feder 29 durch elastische Verformung. Diese Art der Montage mittels Einlegen in schlitze 30 ist bei der Herstellung der Box 1 besonders einfach zu bewerkstelligen. Es ist aber klar, dass gewünschtenfalls auch hier ein ähnlicher weg der Herstellung beschritten werden kann, wie er an Hand der Feder 22 beschrieben wurde, nämlich als einstückig mit dem Deckel 14 über ein Kunststoffscharnier (vgl. 23) verbundenes Flachteil.

wiewohl für den verschluss 15 eine zweiarmige, auf dem Deckel 14 aufgesetzte wippe bevorzugt ist, könnte ein einfacher verriegelungshebel vorgesehen werden, beispielsweise in der Art, wie er später an Hand der Fig. 5 beschrieben wird. Eine andere Ausführung sei nun an Hand der Fig. 4A und 4B erläutert, in welcher Teile gleicher Funktion dieselben Bezugszeichen tragen, wie in den zuvor beschriebenen Figuren, Teile bloss ähnlicher Funktion dieselben Bezugszeichen, jedoch unter Hinzusetzung eines zusatzes (Buchstabe oder Strich).

Auch in Fig. 4A ist ein Klinkenhebel 16a mit einer in einen vorsprung 19 eingreifenden Klinke 20 ersichtlich, der um eine Gelenkachse 17 schwenkbar ist. Dieses verschwenken im uhrzeigersinn geschieht zum Schliessen hier unter der Wirkung der elastischen Kraft eines Gummipolsters 22a, das einen Hebel 21' belastet, der aber zu kurz für ein leichtes Betätigen zum öffnen der Box 1 ist. Das öffnen geschieht hier mittels einer Art Schlüssel, dessen Gestalt besonders aus Fig. 4B ersichtlich ist. Dieser schlüssel 31 besteht aus einem Federmaterial und besitzt einen etwa gerade verlaufenden Betätigungsteil 31a und einen dazu schräg verlaufenden Federteil 31b.

Wie Fig. 4B veranschaulicht, weist der Klinkenhebel 16a eine Ausnehmung 32 auf, in der ein Einsteckschlitz 33 für den Schlüssel 31 ausgebildet ist. Wird nun der schlüssel 31 ohne Druckanwendung in den Schlitz 33 geschoben, so stützt er sich mit seitlichen Armen 31c am Rand eines verengten Abschnittes 33a ab, so dass der Schlüssel 31 wohl im schlitz 33 steckt, aber keine Entriegelung bewirkt. Dieser zustand ist in Fig. 4A dargestellt. Wird dagegen der federnde schlüssel 31 vom Rand der verengung 33a nach vorne und gleichzeitig in den erweiterten Abschnitt 33b des Schlitzes 33 geschoben, so stösst sein unteres Ende gegen die vordere Deckelwand 14d. Der weitere Druck auf die oberseite des schlüssels 31 bewirkt eine federnde auf den Klinkenhebel 16a wirkende Kraft, die schliesslich die Teile 19, 20 ausser Eingriff bringt.

Im Falle der Ausführung nach Fig. 5 ist ein Druckknopf 21b als abgegrenzter Bereich zum öffnen vorgesehen, der auf einen unter der Fläche 14a gelegenen, um die Achse 17 schwenkenden Hebel 21c wirkt. Dieser Hebel 21c ist als winkelhebel mit dem Klinkenhebel 16 verbunden. Der Druckknopf 21b ist dabei auf einem Stift 21e, beispielsweise lösbar wie etwa durch ein Gewinde, befestigt, der nach unten hin einen in einer vertiefung des Deckels 14 sitzenden stempel 21d aufweist. Das elastische Element für die schliess- bzw. verriegelungsbewegung dieses winkelhebels 16, 21c wird von einer Blattfeder 22b gebildet, die in einen Schlitz 34 in einem Fortsatz 35 des Deckels 14 gesteckt ist und dort auf an sich beliebige weise festgehalten wird, beispielsweise mittels der gezeigten umbördelung.

Im Rahmen der Erfindung könnte etwa ein steckschlüssel in der Art der Fig. 4B dazu benützt werden, eine Kupplung zwischen zwei voneinander unabhängig schwenkbaren Hebeln, nämlich dem Klinkenhebel und einem Druckhebel, zu bilden, so dass eine zufällige Berührung des Druckhebels nicht sogleich ein öffnen des Deckels, sondern das leere schwenken des Druckhebels ohne übertragung der Bewegung auf den Klinkenhebel, bewirkt, wenn sich nicht der schlüssel in Entriegelungsstellung im erweiterten schlitzabschnitt 33b befindet. Erst in der Entriegelungsstellung des Schlüssels wird dann die Bewegung des einen Hebels auf den anderen übertragen, da sie durch den schlüssel miteinander gekuppelt werden.

## Patentansprüche

1. Behälter (1) zur Aufnahme mehrerer Laborgeräte (2), mit einem von Wänden (7, 8, 10, 11) umgebenen, über eine Öffnung (1a) von oben zugänglichen Aufnahmeraum und einem den Aufnahmeraum abschliessenden Deckel (14) sowie einem durch Druckbetätigung auslösbaren verschluss (15) zur Verriegelung des Deckels (14) mit mindestens einer der Wände (10), der einen um eine Gelenkachse (17) schwenkbaren Hebel (16), der mit einem in eine Gegenrast (19) an wenigstens einer der Wände (10) eingreifenden Rastelement (20) verbunden ist, und einen abgegrenzten Bereich (21, 21b, 31a) aufweist, von dem aus eine dort angreifende Druckkraft an den Hebel (16) geleitet wird, welcher unter Einfluss dieser Kraft den Deckel (14) und die wand (10) unmittelbar entriegelt, **dadurch gekennzeichnet dass** eine ausserhalb des abgegrenzten Bereichs (21, 21b, 31a) in gleicher Richtung am Verschluss (15) oder dem Deckel (14) angreifende Druckkraft den Hebel (16) mittelbar in die verriegelungsstellung bewegt und damit eine verriegelung von wand (10) und Deckel (14) bewirkt.

2. Behälter nach Anspruch 1, **dadurch gekennzeichnet, dass** der Hebel (16) als im Bereiche des Deckelrandes schwenkbar gelagerte, zweiarmige wippe ausgebildet ist, wovon der eine Arm das Rastelement (20) trägt und der andere Arm (21, 21c) der unmittelbaren übertragung der angreifenden Druckkraft an den Hebel (16) dient.

3. Behälter nach Anspruch 2, **dadurch gekennzeichnet, dass** der andere Arm der wippe oberhalb des Deckels (14) verläuft und als Druckhebel (21) den abgegrenzten Bereich bildet.

4. Behälter nach Anspruch 1, **dadurch gekennzeichnet, dass** der verschluss (15) mittig, insbesondere am Deckel (14), angeordnet ist.

5. Behälter nach Anspruch 1, **dadurch gekennzeichnet, dass** der Hebel (16) durch ein elastisches Element (22, 22a, 22b) in Richtung des Eingriffs der beiden Rastelemente (19, 20) belastet ist.

6. Behälter nach Anspruch 5, **dadurch gekennzeichnet, dass** das elastische Element eine mit dem Deckel (14) verbundene Blattfeder (22, 22b) ist.

7. Behälter nach Anspruch 6, **dadurch gekennzeichnet, dass** die Blattfeder (22) als aus dem Deckelmaterial gebildetes, über eine Einschnürung (23) mit dem Deckel (14) verbundenes Flachteil ausgebildet ist.

8. Behälter nach Anspruch 7, **dadurch gekennzeichnet, dass** die Blattfeder (22) und die gegenüber dem restlichen Deckelmaterial verbleibenden Spalte wenigstens zum Teil durch einen entsprechend breit dimensionierten Hebel (16, 21) von außen überdeckt ist.

9. Behälter nach Anspruch 1, **dadurch gekennzeichnet, dass** mindestens ein elastisches Element (29) zum wenigstens teilweise öffnen des Deckels (14) bei Druckbetätigung des Verschlusses (15, 15a) vorgesehen ist.

10. Behälter nach Anspruch 1, **dadurch gekennzeichnet, dass** der Deckel (14) durch eine Scharnieranordnung (25-27, 25'-27') mit einer der wände (11) verbunden ist.

11. Behälter nach Anspruch 9 und 10, **dadurch gekennzeichnet, dass** das elastische Element (29) im Bereiche der der scharnieranordnung (25-27,25'-27') abgekehrten Seite des Deckels (14) angeordnet ist.

12. Behälter nach Anspruch 11, **dadurch gekennzeichnet, dass** das elastische Element (29) etwa mittig, der scharnieranordnung (25-27, 25'-27') gegenüberliegend angeordnet ist.

13. Behälter nach Anspruch 9, **dadurch gekennzeichnet, dass** der Deckel (14) mindestens einen Einlegeschlitz (30) zur Aufnahme einer das elastische Element (29) mindestens zum Teil bildenden Blattfeder aufweist.

14. Behälter nach Anspruch 1, **dadurch gekennzeichnet, dass** zwischen der öffnung (1a) des Aufnahmeraumes und dem Deckel (14) eine Dichtungsanordnung vorgesehen ist.

15. Behälter nach Anspruch 14, **dadurch gekennzeichnet, dass** die Dichtungsanordnung wenigstens zum Teil labyrinthdichtungsartig mit einander übergreifenden Rändern (10a, 14b) am Deckel (14) und an den die Öffnung (1a) begrenzenden wänden (7, 10, 11) ausgebildet ist.

16. Behälter nach Anspruch 1, **dadurch gekennzeichnet, dass** im Bereich der Öffnung (1a) wenigstens eine Verriegelungseinrichtung (6, 6a) zum verriegeln eines in den Aufnahmeraum eingesetzten Trägers (3) mit Abteilen für jedes der Laborgeräte (2) vorgesehen ist.

17. Behälter nach Anspruch 1, **dadurch gekennzeichnet, dass** wenigstens ein Teil von Deckel (14) und Wänden (7, 8, 10, 11) aus hitzebeständigem Kunststoff, insbesondere einem Polycarbonat oder einem Polysulfonat, bestehen.

18. Behälter nach Anspruch 1, **dadurch gekennzeichnet, dass** zwei einander gegenüberliegende Wände, insbesondere eine wand (8) und der Deckel (14), einander ergänzende Ausnehmungen (13) und vorsprüngen (12) zum sicheren Stapeln zweier oder mehrerer Behälter (1) aufweisen.

## Claims

1. Container (1) for storing a plurality of laboratory devices (2), comprising a storage compartment surrounded by walls (7, 8, 10, 11) and accessible from above through an opening (1a), a lid (14) to close the storage compartment, as well as a locking device (15) releasable by a push action and operable to lock the lid (14) to at least one of the walls (10); the locking device (15) comprising a lever (16) pivoted on a fulcrum axle (17) and connected to a catch element (20) that engages a detent (19) on at least one of the walls (10), said locking device having a delimited area (21, 21b, 31a) from where an applied pushing force is transmitted to the lever (16) which, as a result of said force, directly unlocks the lid (14) from the wall (10); **characterized in that** a pushing force applied in the same direction to the locking device (15) or the lid (14) outside of the delimited area (21, 21b, 31a) will indirectly cause the lever (16) to be moved into the locking position and will thereby effect a locked engagement between the wall (10) and the lid (14).

2. Container according to claim 1, **characterized in that** the lever (16) is configured as a two-armed lever pivotally supported in the border area of the lid, one of the arms carrying the catch element (20) and the other arm (21, 21c) serving to directly transmit the applied pushing force to the lever (16).

3. Container according to claim 2, **characterized in that** the other arm of the two-armed lever extends above the lid (14) and forms the delimited area functioning as a push lever (21).

4. Container according to claim 1, **characterized in that** the locking device (15) is arranged in a centered position, particularly at the lid (14).

5. Container of claim 1, **characterized in that** the lever (16) is force-biased by an elastic element (22, 22a, 22b) in the direction of engagement of the two catch-lock elements (19, 20).

6. Container according to claim 5, **characterized in that** the elastic element is a leaf spring (22, 22b) connected to the lid (14).

7. Container according to claim 6, **characterized in that** the leaf spring (22) is formed as a flat portion out of the lid material, hanging together with the lid (14) through a material connection (23) of reduced thickness.

8. Container according to claim 7, **characterized in that** the leaf spring (22) and the remaining gap against the rest of the lid are at least partially covered on the outside by a lever (16, 21) of appropriately wide dimensions.

9. Container according to claim 1, **characterized in that** at least one elastic element (29) is provided to pop the lid (14) at least partially open when pushing on the locking element (15, 15a).

10. Container according to claim 1, **characterized in that** the lid (14) is connected through a hinge device (25-27, 25'-27') to one of the walls (11).

11. Container according to claim 9 and claim 10, **characterized in that** the elastic element (29) is arranged in an area on the opposite side of the lid (14) in relation to the hinge device (25-27, 25'-27').

12. Container according to claim 11, **characterized in that** the elastic element (29) is arranged at a substantially centered location opposite the hinge device (25-27, 25'-27').

13. Container according to claim 9, **characterized in that** the lid (14) has at least one seating slot (30) to hold a leaf spring that forms at least part of the elastic element (29).

14. Container according claim 1, **characterized in that** a sealing arrangement is provided between the opening (1a) of the storage compartment and the lid (14).

15. Container according to claim 14, **characterized in that** the sealing arrangement is configured at least in part with rims (10a, 14b) that overlap each other in the manner of labyrinth baffles on the lid (14) and on the walls (7, 10, 11) delimiting the access opening (la).

16. Container according to claim 1, **characterized in that** at least one locking device (6, 6a) is provided in the area of the access opening (1a) to lock a carrier (3) that is designed to be set into the storage compartment and is divided into compartments for each of the laboratory devices (2).

17. Container according to claim 1, **characterized in that** at least parts of the lid (14) and the walls (7, 8, 10, 11) consist of a heat-resistant polymer material, in particular a polycarbonate or a polysulfonate.

18. Container according to claim 1, **characterized in that** two opposite walls, in particular a wall (8) and the lid (14) have recesses (13) and projections (12) of complementary shape adapted for secure stacking of two or more containers (1) on top of each other.

## Revendications

1. Récipient (1) pour le logement de plusieurs appareils de laboratoire (2), avec un espace de logement entouré de parois (7, 8, 10, 11) et accessible par le haut au moyen d'une ouverture (la) et un couvercle (14) fermant l'espace de logement et une fermeture (15) pouvant être déclenchée par une commande à pression pour le verrouillage du couvercle (14) avec au moins l'une des parois (10), qui présente un levier (16) basculant autour d'un axe d'articulation (17), qui est relié à un élément d'encliquetage (20) s'engageant dans une contre-encoche (19) sur au moins l'une des parois (10), et une zone (21, 21b, 31a) délimitée, à partir de laquelle on guide une force de pression appliquée à cet endroit sur le levier (16), qui déverrouille directement le couvercle (14) et la paroi (10) sous l'effet de cette force, **caractérisé en ce qu'**une force de pression appliquée à l'extérieur de la zone délimitée (21, 21b, 31a) dans le même sens sur la fermeture (15) ou le couvercle (14) déplace le levier (16) indirectement dans la position de verrouillage et entraîne ainsi un verrouillage de la paroi (10) et du couvercle (14).

2. Récipient selon la revendication 1, **caractérisé en ce que** le levier (16) est conçu comme une bascule à deux bras, logée de façon pivotante dans la zone du bord de couvercle, dont l'un des bras supporte l'élément d'encliquetage (20) et l'autre bras (21, 21c) sert à la transmission directe de la force de pression appliquée sur le levier (16).

3. Récipient selon la revendication 2, **caractérisé en ce que** l'autre bras de la bascule passe au-dessus du couvercle (14) et forme la zone délimitée comme levier de pression (21).

4. Récipient selon la revendication 1, **caractérisé en ce que** la fermeture (15) est disposée au centre, en particulier sur le couvercle (14).

5. Récipient selon la revendication 1, **caractérisé en ce que** le levier (16) est chargé par un élément (22, 22a, 22b) élastique en direction de l'engrènement des deux éléments d'encliquetage (19, 20).

6. Récipient selon la revendication 5, **caractérisé en ce que** l'élément élastique est un ressort à lame (22, 22b) relié au couvercle (14).

7. Récipient selon la revendication 6, **caractérisé en ce que** le ressort à lame (22) est conçu comme une partie plate formée dans le matériau de couvercle et reliée au couvercle (14) par un rétrécissement (23).

8. Récipient selon la revendication 7, **caractérisé en ce que** le ressort à lame (22) et les fentes restant en face du matériau de couvercle résiduel sont recouvertes à l'extérieur au moins en partie par un levier (16, 21) dimensionné en largeur de façon appropriée.

9. Récipient selon la revendication 1, **caractérisé en ce qu'**au moins un élément élastique (29) est prévu pour l'ouverture au moins partielle du couvercle (14) en cas d'actionnement par pression de la fermeture (15, 15a).

10. Récipient selon la revendication 1, **caractérisé en ce que** le couvercle (14) est relié à l'une des parois (11) dans un dispositif à charnière (25 - 27, 25' - 27').

11. Récipient selon les revendications 9 et 10, **caractérisé en ce que** l'élément élastique (29) est disposé dans la zone du côté du couvercle (14) qui est opposé au dispositif à charnière (25 - 27, 25' - 27').

12. Récipient selon la revendication 11, **caractérisé en ce que** l'élément élastique (29) est disposé à peu près au centre en face du dispositif à charnière (25 - 27, 25' - 27').

13. Récipient selon la revendication 9, **caractérisé en ce que** le couvercle (14) présente une fente d'insertion (30) pour le logement d'un ressort à lame constituant au moins en partie l'élément élastique (29).

14. Récipient selon la revendication 1, **caractérisé en ce qu'**un dispositif d'étanchéité est prévu entre l'ouverture (la) de l'espace de logement et le couvercle (14).

15. Récipient selon la revendication 14, **caractérisé en ce que** le dispositif d'étanchéité est conçu au moins en partie comme une garniture en labyrinthe avec des bords se recouvrant (10a, 14b) sur le couvercle (14) et sur les parois (7, 10, 11) délimitant l'ouverture (1a).

16. Récipient selon la revendication 1, **caractérisé en ce que**, dans la zone de l'ouverture (la), il est prévu au moins un système de verrouillage (6, 6a) pour le verrouillage d'un support (3) inséré dans l'espace de logement avec des compartiments pour chacun des appareils de laboratoire (2).

17. Récipient selon la revendication 1, **caractérisé en ce qu'**au moins une partie du couvercle (14) et des parois (7, 8, 10, 11) est à base de plastique résistant à la chaleur, en particulier un polycarbonate ou un polysulfonate.

18. Récipient selon la revendication 1, **caractérisé en ce que** deux parois se faisant face, en particulier une paroi (8) et le couvercle (14), présentent des évidements (13) et des saillies (12) se complétant pour un empilement en toute sécurité de deux ou plusieurs récipients (1).
